# EUROPÄISCHE PATENTSCHRIFT

(11) **EP 0 050 107 B1**
(45) Veröffentlichungstag und Bekanntmachung des Hinweises auf die Patenterteilung: **30.07.1986**
(21) Anmeldenummer: 81890162.1
(22) Anmeldetag: 06.10.1981
(51) Int. Cl.: A47C 17/23, A47C 17/16

(54) **Sitzmöbel**
Sitting furniture
Meuble d'assise

(30) Priorität: 15.10.1980 AT 5112/80; 13.04.1981 AT 1684/81
(43) Veröffentlichungstag der Anmeldung: 21.04.1982
(73) Patentinhaber: HASAG M. Haslberger Ges.m.b.H. & Co. KG., A-4800 Attnang-Puchheim (AT)
(72) Erfinder: Messner, Gerhard, A-4690 Schwanenstadt (AT)
(74) Vertreter: Rippel, Andreas, Dipl.-Ing.

## Beschreibung

Die Erfindung betrifft ein Sitzmöbel, welches in ein Bett, dessen Liegefläche von drei Polstereinheiten, nämlich einem Kopfteil, einem Mittelteil und einem Fußteil, gebildet wird, umwandelbar ist: Dieses Sitzmöbel besteht aus einem eine Rückenlehne tragenden Grundteil, welcher seitlich mit Führungsschienen versehen ist, auf denen das hintere Ende eines Ausziehteiles geführt ist, dessen vorderes Ende mit Rollen versehen ist, wobei der Ausziehteil die Form einer Schublade aufweist, in der der Fußteil herausschwenk- und/oder schiebar gelagert ist.

Bei einem bekannten Sitzmöbel dieser Art (DE-U-8 005 674) sind die Rückenlehne und der Mittelteil mittels Getriebegliedern gelenkig miteinander verbunden und die Rückenlehne mittels weiterer Getriebeglieder am Möbelgestell gelagert. Derartige, aus einer Vielzahl von Armen bestehende Getriebeglieder sind jedoch teuer in der Herstellung und Montage und überdies störungsanfällig.

Die Erfindung setzt sich zum Ziel, die angeführten Nachteile zu beseitigen und ein Sitzmöbel der eingangs genannten Art zu schaffen, welches einfach und robust in seinem Aufbau und billig in seiner Herstellung ist.

Dieses Ziel wird gemäß der Erfindung dadurch erreicht, daß an der Oberseite des Ausziehteiles der Mittelteil als Deckel angelenkt ist und der Fußteil gegenüberliegend dem Mittelteil am Ausziehteil angelenkt ist, wobei bei Verwendung des Möbels zum Sitzen der Fußteil und der den Hohlraum oben abschließende Mittelteil mit ihren Rückseiten aneinanderliegen. Bei einem erfindungsgemäßen Möbel sind daher statt komplizierter Getriebeglieder nur einfache Scharniere erforderlich.

Im Rahmen der Erfindung ist es möglich, die Rückenlehne mit dem Grundteil starr zu verbinden, in welchem Falle eine große Freizügigkeit bei der Gestaltung der Rückenlehne gegeben ist. Bei einer solchen Ausführungsform kann als Kopfteil ein in den Ausziehteil eingelegtes loses Kissen verwendet werden. Es ist aber auch möglich, die Rückenlehne als Kopfteil zu verwenden. Eine besonders zweckmäßige derartige Ausführungsform zeichnet sich dadurch aus, daß am Grundteil ein Ende eines flexiblen Streifens aus Segeltuch, Drillich od. dgl. befestigt ist, dessen gegenüberliedendes Ende mit dem Ausziehteil verbunden ist, wobei die Rückenlehne mit dem Grundteil über ein Stoffscharnier schwenkbar verbunden ist und bei ausgezogenem Ausziehteil als Kopfteil auf den flexiblen Streifen legbar ist. Bei einer solchen Ausführungsform werden einerseits teure Beschläge eingespart, anderseits wird eine sichere Halterung des auf dem flexiblen Streifen liegenden Rückenteiles erreicht. Die_{'} Verwendung eines flexiblen Streifens als Unterlage für die Rückenlehne ist zwar schon bekannt (AT-B-342 240), jedoch werden bei dieser bekannten Ausführung komplizierte Abstütz- und Führungsorgane für die Rückenlehne benötigt.

Nachstehend ist die Erfindung an Hand von in den Zeichnungen dargestellten Ausführungsbeispielen näher beschrieben. Dabei zeigen : Fig. 1 eine Ausführungsform des Möbels in der zum Sitzen bestimmten Lage, Fig. 2 dieses Möbel nach Ausziehen des Ausziehteiles, Fig. 3 dieses Möbel nach Hochklappen des Mittelteiles und des Fußteiles, Fig. 4 das in ein Bett umgewandelte Möbel, Fig. 5 eine Abwandlung des Möbels mit schwenkbarer Rückenlehne, wobei die Rückenlehne hochgeschwenkt ist und Fig. 6 das gleiche Möbel mit abgeschwenkter Rückenlehne.

Gemäß den Fig. 1 bis 4 besitzt ein in ein Bett umwandelbares Sitzmöbel einen im Grundriß im wesentlichen U-förmigen, eine Rückenlehne 2 tragenden Grundteil 1, welcher nach vorne offen ist und im Bereich seiner beiden, die Schenkeln des U bildenden Seitenwände 3 mit nach hinten geneigten Führungsschienen 4 versehen ist. Auf diesen Führungsschienen 4 ist das hintere Ende 5 eines Ausziehteiles 6 geführt. Das vordere Ende 7 des Ausziehteiles 6 ist mit Rollen 8 versehen. Die Rückseite des Grundteiles 1 ist mit 1' bezeichnet.

Der Ausziehteil 6 trägt an beiden Enden seiner Oberseite Schwenkachsen 11, 12, welche zumindest angenähert in der gleichen Horizontalebene liegen und an denen ein Mittelteil 10 und ein Fußteil 9 angelenkt sind. Dabei ist der Mittelteil 10, der in beiden Verwendungslagen des Sitzmöbels auf der Oberseite des Ausziehteiles 6 aufliegt, an der der Rückseite 1' des Grundteiles 1 benachbarten Schwenkachse 11, der Fußteil 9 hingegen an der von der Rückseite 1' entfernten Schwenkachse 12 angelenkt.

Der Ausziehteil 6 besitzt die Form einer Schublade, deren Hohlraum zur Aufnahme des Fußteiles 9 sowie eines lose eingelegten Kopfteiles 14 bestimmt ist. Bei der Verwendung des Möbels zum Sitzen liegen der Fußteil 9, der in den Hohlraum der Schublade hineingeschwenkt ist, und der den Hohlraum an seiner Oberseite abschließende Mittelteil 10 mit ihren Rückseiten aneinander.

Um den Fußteil 9 in seiner um 180° ausgeschwenkten Lage abzustützen, ist an seiner Unterseite im Bereich des der Schwenkachse gegenüberliegenden Endes ein Stützbügel 15 schwenkbar gelagert, dessen Schwenkwinkel α z. B. durch Anschläge od. dgl. auf einen Wert von etwa über 90° begrenzt ist. Normaler Weise wird dieser Stützbügel 15 von Hand in die Stützlage gebracht. Es wäre jedoch auch möglich, seine Schwenkbewegungen durch eine Zwangssteuerung herbeizuführen, beispielsweise durch ein Hebelgestänge, welches am Ausziehteil 6 angelenkt ist.

An seinem hinteren Ende ist der Ausziehteil 6. mit Gleitstücken versehen, die in den Führungsschienen 4 geführt sind. Um ein Zurückgleiten des Ausziehteiles aus der ausgezogenen Lage hintanzuhalten, sind die Führungsschienen an ihrem vorderen Ende mit Rasten 16 versehen, in denen die beiden Gleitstücke einrasten können und welche gleichzeitig Begrenzungsanschläge bilden.

Am unteren Ende der Rückenlehne 2, die mit dem Grundteil 1 starr verbunden ist, befindet sich ein Querbalken 17. An diesem ist das eine Ende eines flexiblen Streifens 18 aus Drillich, Segeltuch od. dgl. befestigt, dessen gegenüberliegendes Ende 19 z. B. mit Hilfe einer angeschraubten. Leiste, die in der Zeichnung nicht näher dargestellt ist, mit dem Mittelteil 10 verbunden ist. Die Breite des Streifens 18 entspricht zumindest angenähert dem Abstand des Querbalkens 17 vom Mittelteil 10 bei ausgezogenem Ausziehteil 6. Bei Verwendung des Möbels zum Sitzen bildet der Streifen 18 eine Schlaufe, die sich im Grundteil 1 zwischen dessen Rückseite 1' und der Rückseite des Ausziehteiles 6 befindet. Ist jedoch das Möbel in ein Bett umgewandelt, so ist der Streifen 18 zwischen der Rückenlehne 1 und dem Mittelteil 10 ausgespannt und kann zur Auflage des Kopfteiles 14 herangezogen werden. Da die Breite des letzteren dem Abstand zwischen der Rückenlehne 2 und dem Mittelteil 10 entspricht, wird durch das Einlegen des Kopfteiles 14 in diesen Zwischenraum eine weitere Sicherung des ausgezogenen Ausziehteiles 6 gegen Zurückgleiten herbeigeführt.

Die beiden Führungsschienen 4 sind im Grundteil 1 nach vorne ansteigend angeordnet. Dies macht es möglich, daß bei eingeschobenem Ausziehteil 6 die Oberseite des die Sitzfläche bildenden Mittelteiles 10 nach rückwärts geneigt ist, was ein angenehmes Sitzen ermöglicht, bei ausgezogenem Ausziehteil 6 hingegen horizontal verläuft, was für einen gesunden Schlaf unerläßlich ist.

Die Gebrauchsweise des erfindungsgemäßen Sitzmöbels ist äußerst einfach. Zunächst wird der Ausziehteil 6 aus dem Grundteil herausgezogen (Fig. 2). Im Anschluß daran wird der Mittelteil 10 etwa bis in die Vertikalebene geschwenkt und der Fußteil 9 z. B. mit Hilfe des Stützbügels 15 aus seiner in den Ausziehteil 6 versenkten Lage um 180° um seine Schwenkachse 12 gedreht (Fig. 3). Schließlich wird der Stützbügel 15 in die Raststellung bewegt, der Kopfteil 14 wird aus dem Ausziehteil 6 herausgenommen, der Mittelteil 10 wird in seine Ausgangslage zurückgeschwenkt und der Kopfteil 14 wird in die Lücke zwischen der Rückenlehne 2 und dem Mittelteil 10 eingesetzt. Damit ist das Bett bereit zur Verwendung. Die Umwandlung des Bettes in ein Sitzmöbel erfolgt in umgekehrter Reihenfolge der einzelnen Handgriffe.

Wie aus den Zeichnungen ersichtlich ist, ist die Liegehöhe bei einem erfindungsgemäßen Möbel gleich der Sitzhöhe, was einen wesentlichen Vorteil darstellt.

Das Ausführungsbeispiel nach den Fig. 5 und 6 unterscheidet sich von der ersten Ausführungsform dadurch, daß die Rückenlehne 25 über ein Stoffscharnier 26 am Grundteil 1 schwenkbar ist. Zu diesem Zweck ist ein Stoffstreifen mittels Leisten 27, 28 einerseits an der Rückenlehne 25, anderseits an einer mit dem Grundteil 1 verbundenen Leiste 29 befestigt. Ein flexibler Streifen 30 ist ähnlich dem Streifen 18 nach den Fig. 1 bis 4 am Ausziehteil 6 und am Grundteil 1 befestigt. Dieser Streifen 30 ist so lang bzw. so angeordnet, daß er, wie aus Fig. 6 ersichtlich ist, die über das Stoffscharnier 26 abgeklappte Rückenlehne 25 tragen kann. Gegenüber üblichen Gelenken bringt die Anordnung des Streifens 30 den wesentlichen Vorteil mit sich, daß die Halterung des Rückenkissens 25 sicherer ist, wobei überdies eine einfachere Anordnung ermöglicht wird. Bei Anordnung eines üblichen festen Gelenkes, um das die Rückenlehne schwenkbar ist, ergibt sich nämlich ein relativ großer Hebelarm, durch den die Rückenlehne nach unten gedrückt werden kann.

## Patentansprüche

1. Sitzmöbel, welches in ein Bett, dessen Liegefläche von drei Polstereinheiten, nämlich einem Kopfteil (14, 25), einem Mittelteil (10) und einem Fußteil (9), gebildet wird, unwandelbar ist, bestehend aus einem eine Rückenlehne (2, 25) tragenden Grundteil (1), welches seitlich mit Führungsschienen (4) versehen ist, auf denen das hintere Ende eines Ausziehteiles (6) geführt ist, dessen vorderes Ende mit Rollen (8) versehen ist, wobei der Ausziehteil (6) die Form einer Schublade aufweist, in der der Fußteil (9) herausschwenk-und/oder schiebbar gelagert ist, dadurch gekennzeichnet, daß an der Oberseite des Ausziehteiles (6) der Mittelteil (10) als Deckel angelenkt ist und der Fußteil (9) gegenüberliegend dem Mittelteil (10) am Ausziehteil (6) angelenkt ist, wobei bei Verwendung des Möbels zum Sitzen der Fußteil und der den Hohlraum oben abschließende Mittelteil mit ihren Rückseiten aneinanderliegen.

2. Sitzmöbel nach Anspruch 1, dadurch gekennzeichnet, daß am Grundteil (1) ein Ende eines flexiblen Streifens (18, 30) aus Segeltuch, Drillich od. dgl. befestigt ist, dessen gegenüber liegendes Ende mit dem Ausziehteil (6) verbunden ist, wobei die Rückenlehne (25) mit dem Grundteil (1) über ein Stoffscharnier (26) schwenkbar verbunden und bei ausgezogenem Ausziehteil (6) als Kopfteil auf den flexiblen Streifen legbar ist.

## Claims

1. Seat, changeable into a bed, the area for lying down of which consists of three cushion units, i. e. a head end (14, 25), ,a middle part (10) and a foot end (9), the seat consisting of a base (1) equipped with a backrest (2, 25) and lateral guide rails (4), on which the back end of the pull-out, unit (6) is guided, the front part of which is equipped with rollers (8), the pull-out unit (6) being in the shape a drawer, in which the foot end (9), by way of bearings, can be tilted and/or slid out, characterised in that the middle part (1) is joined to the upper part of the pull-out unit (6) in form of a lid ant the foot end (9) is joined to the pull-out unit (6) opposite the middle part (10), whereby the foot end and the middle part sealing the cavity on top are positioned against each other with their back-sides, whenever this piece of furniture is' used as a seat.

2. Seat according to claim 1, characterised in that one end of a flexible strip (18, 30), made of canvas, drilling or some similar material, is fastened to the base (1), the opposite end of which strip is connected to the pull-out unit (6), whereby the backrest (25) is connected in a tiltable way with the base (1) by way of a cloth hinge (26) and can be laid on the flexible strip as a head end whenever the pullout unit (6) is pulled out.

## Revendications

1. Siège, transformable en lit, dont la surface consiste de trois unités rembourrées, c'est-à-dire d'une tête (14, 25), d'une partie intermédiaire (10) et d'un pied (9), le siège consistant d'une base (1), équipée d'un dossier (2, 25) aux glissières latérales (4), sur lesquelles est guidée la partie arrière d'une unité rallongeable (6), dont la partie de devant est équipée de galets (8), l'unité rallongeable (6) étant en forme de tiroir, dans lequel le pied (9), à l'aide de coussinets, peut être tourné et/ou glisser dehors, caractérisé par le fait que la partie intermédiaire (10) est joignée à la partie supérieure de l'unité rallongeable (6) en forme de couvercle et que le pied (9) est joigné à l'unité rallongeable (6) et opposé à la partie intermédiaire (10), le pied et la partie intermédiaire fermant l'espace vide en haut étant positionnés l'un contre l'autre avec leurs revers quand le meuble est utilisé en qualité de siège.

2. Siège conformant à revendication 1, caractérisé par le fait qu'un bout d'une bande flexible (18, 30), faite de canevas, treillis ou de matériaux pareils, est attaché à la base (1), le bout opposé de laquelle étant raccordé à l'unité rallongeable (6), le dossier (25) étant raccordé de façon tourna- ble à la base (1) à l'aide d'une charnière d'étoffe (26) et pouvant être mis sur la bande flexible en qualité de tête quand l'unité rallongeable (6) est rallongée.
